# EUROPÄISCHE PATENTSCHRIFT

(11) **EP 1 001 244 B1**
(45) Veröffentlichungstag und Bekanntmachung des Hinweises auf die Patenterteilung: **23.07.2003**
(21) Anmeldenummer: 99122446.0
(22) Anmeldetag: 11.11.1999
(51) Int. Cl.: F42B 12/20

(54) **Artilleriegeschoss**
Artillery projectile
Obus d'artillerie

(30) Priorität: 14.11.1998 DE 19852626
(43) Veröffentlichungstag der Anmeldung: 17.05.2000
(73) Patentinhaber: Diehl Munitionssysteme GmbH & Co. KG, 90552 Röthenbach (DE)
(72) Erfinder: Schildknecht, Manfred, Dr., 90542 Eckental (DE); Stammel, Georg, 91207 Lauf (DE)
(74) Vertreter: Diehl Patentabteilung

(56) Entgegenhaltungen:
- DE-A- 2 226 718
- DE-C- 19 535 218
- GB-A- 573 914
- US-A- 2 485 887
- US-A- 4 212 246
- US-A- 4 882 996

## Beschreibung

Die Erfindung bezieht sich auf ein Artilleriegeschoss nach dem Oberbegriff des Anspruchs 1.

Aus der US-A 2,485,887 ist ein Durchschlagsgeschoss mit einem Aufschlagssensor, einem Bodenzünder für eine Sprengladung und einem Geschosskörper mit aufgesetzter Panzerdurchschlagskappe bekannt. Beim Auftreffen des Geschosses auf eine harte Struktur sensiert der Aufschlagkontakt das Ziel und leitet die verzögerte Zündfunktion an den Bodenzünder weiter. Die Panzerdurchschlagskappe gewährleistet das Durchdringen der harten Struktur, so dass der Geschosskörper hinter der Struktur zur Wirkung kommen kann. Der Geschosskörper weist allseitig eine dicke Wand auf, so dass das Sprengstoffvolumen klein ist. Die Wirkung im Ziel ist daher nicht immer ausreichend.

Herkömmliche Artilleriegeschosse entsprechend der DE 38 04 351 A1 haben einen auf die Geschossspitze aufschraubbaren Zünder. Dies hat den Nachteil, dass für unterschiedliche artilleristische Aufgaben, wie Detonation mit Bodenabstand, Detonation nach Durchdringen einer Struktur und zur Bekämpfung von Zielen im Schutzzustand unterschiedliche Zünder verwendet werden müssen. Darüber hinaus kann die Aufgabe der Bekämpfung von Zielen im Schutzzustand hinter harten Strukturen, wie z. B. Betondecken oder Betondecken mit Schuttüberdeckung nur in begrenztem Umfang erfüllt werden, da die Gefahr besteht, dass beim Penetrationsvorgang der Zünder beschädigt wird oder insbesondere bei Schrägbeschuss von der Geschossspitze abbricht.

Bei einem Artilleriegeschoss nach der DE 195 35 218 C2 wird ein unterkalibriger Penetrator mit Sprengladung und Bodenzünder aus einem vollkalibrigen Hülsenkörper mittels einer dort angeordneten Treibladung beschleunigt. Dabei durchschlägt der Penetrator den an der Geschossspitze liegenden Annäherungszünder und die Geschosshaube. Beim Zielaufschlag wird die zeitverzögerte Zünderfunktiön des Bodenzünders in Gang gesetzt. Nach dem Durchschlag zündet der Bodenzünder die Sprengladung, wodurch der Penetrator und die Hülse des Penetrators in Splitter zerlegt wird. Aufgrund des unterkalibrigen Penetrators ist sowohl die Masse des Penetrators als auch die Größe der Sprengladung verhältnismäßig klein, so dass die Wirkung im Ziel nicht immer ausreichend ist.

Der Erfindung liegt die Aufgabe zugrunde, ein Artilleriegeschoß vorzuschlagen, das erfolgreich zur Bekämpfung von unterschiedlichen Zielen geeignet ist. Insbesondere sollen Ziele im Schutzzustand hinter harten Strukturen, wir Betondecken, oder Betondecken mit Schuttüberdeckung bekämpft werden. Daneben sollen auch Ziele über Luftsprengpunkt und Ziele im Aufschlag bekämpft werden.

Die Erfindung löst diese Aufgabe gemäß den kennzeichnenden Merkmalen des Anspruchs 1. Vorteilhafte Weiterbildungen der Erfindung sind den Unteransprüchen entnehmbar.

Ein Ausführungsbeispiel der Erfindung ist anhand der Zeichnung beschrieben. Es zeigt:
- Fig. 1: ein Artilleriegeschoß im Längsschnitt und
- Fig. 2: einen Querschnitt II - II nach Fig. 1

Ein vollkalibriges Artilleriegeschoß 1 mit Führungsring 2 besitzt ausschließlich eine heckseitige Öffnung 3, die über ein eingeschraubtes Bodenstück 4 verschlossen ist. Ein Gewindeverbindung zwischen einer Geschoßhülle 6 und dem Bodenstück 4 ist mit 5 bezeichnet.

Die Geschoßhülle 6 weist eine dünne Hülle 46 auf und ist etwa gleich dick ausgebildet, wobei an der Geschoßspitze ein Penetrator 7 vorgesehen ist.

Der Penetrator 7 ist entweder einstückig mit der Geschoßhülle 6 oder aus einem Schwermetall gebildet, das über bekannte Verbindungsarten mit der Geschoßhülle 6 verbunden ist.

Im Anschluß an den Penetrator 7 in Richtung des Bodenstücks 4 ist die Geschoßhülle 6 durch drei Stege 8 verstärkt. Die Stege 8 erstrecken sich etwa über 50% der Länge der Ogive 40 und sind am Boden 41 abgestützt. Die Stege 8 sind einstückig mit der Geschoßhülle 6. Die Zwischenräume 9 zwischen den Stegen 8 nehmen Segmente 10 aus Konstruktionssplittern 11, wie Kuben, Kugeln auf. Dabei bleibt ein konisch zur Spitze hin verlaufender Kanal 12 frei. In den Kanal 12 erstreckt sich eine Sprengladung 13 bis zum Boden 41 des Penetrators 7.

Im Anschluß an die bodenseitig auslaufenden Stege 8 folgen weitere Segmente 14, 15 aus Konstruktionssplittern, nämlich Platten 16 und vorgekerbte Ringe 17.

Das Bodenstück 4 trägt in einer Vertiefung 18 einen Bodenzünder 19. Der Bodenzünder 19 weist eine nicht näher gezeigte mechanische Sicherungseinrichtung 31, eine zeitverzögernde Einheit 32 mit einer elektronischen Zeitverzögerung bis 50 ms, einen Detonator 20 und eine Verstärkungsladung 21 auf.

Der Bodenzünder 19 sitzt zentral in einer kugelförmigen, konkaven Ausnehmung 22 des Bodenstücks 4.

Der Penetrator 7 weist umfangsseitig eine Stufe 25 zur Befestigung einer Haube 26 aus Kunststoff auf. Die Haube 26 enthält einen Kopfzünder 30 mit Sensoren 33, 34 zur Detektion eines Zielabstandes (Annäherungsfunktion) und des Aufschlages (Aufschlagzünderfunktion). Die nicht näher gezeigten Sensoren 33, 34 sind in bekannter Weise durch Kabel oder Signalleitungen, wie Glasfaser, mit dem Bodenzünder 19 verbunden.

Bei der Bekämpfung eines nicht gezeigten Betonbunkers mit Schuttüberdeckung bzw. einer Betondecke mit Schuttüberdeckung erfolgt der Aufschlag des Artilleriegeschosses 1 auf dem Schutt. Der Kopfzünder 30 sensiert den Aufschlag und setzt den Bodenzünder 19 in Gang. Dort wird in bekannter Weise die mechanische Sicherungseinrichtung entriegelt und die elektronische Zeitverzögerung in Gang gesetzt. Während des Durchgangs des Artilleriegeschosses 1 durch den Schutt wird der Kopfzünder 30 zerstört, so daß das Artilleriegeschoß 1 mit dem Penetrator 7 auf die Betondecke aufschlagen und diese als Ganzes durchdringen. Entsprechend der Zeitverzögerung detoniert das Artilleriegeschoß 1 hinter der Betondecke mit Splitterwirkung.

Zur Bekämpfung von Zielen über Luftsprengpunkt detektiert der Kopfzünder 30 den vorgesehenen Bodenabstand und es erfolgt die Detonation des Artilleriegeschosses 1 mit Splitterwirkung.

Bei Bekämpfung von Zielen im Aufschlag tritt die Detonation des Artilleriegeschosses 1 aufgrund der Sensierung des Kopfzünders 30 ein.

Die kugelförmige, konkave Ausnehmung 22 des Bodenstücks 4 zentriert die Detonationswellen in Richtung des Penetrators 7, so daß aufgrund der vorgegebenen Laufrichtung der Detonationswellen von hinten nach vorne ein erhöhter Splitteranteil in Flugrichtung des Artilleriegeschosses 1 vorliegt. Dies führt insbesondere bei den Bekämpfungsarten Luftsprengpunkt und Ziele im Schutzzustand zu einer gegenüber bekannten Artilleriegeschossen mit Kopfzündern deutlich gesteigerten Wirkung.

Die Geschoßhülle 6 ist im Anschluß an die, durch den Penetrator 7 gebildete massive Struktur als dünne Hülle 46 ausgebildet, um die eingelegten Konstruktionssplittersegmente 10 bei der Beschleunigung durch die Detonationswelle nicht oder wenig zu behindern. Die Stabilität der Geschoßhülle 6 wird in diesem Bereich (Ogivenbereich) durch die Rippenstruktur der Geschoßhülle 6 erreicht. Zur Steigerung der Splitterwirkung in den Segmenten 14, 15 sind Konstruktionssplitter unterschiedlicher Größe und Gewichte vorgesehen.

## Patentansprüche

1. Artilleriegeschoss (1) mit einem Penetrator (7), einer Geschosshülle (6), einem Kopf- und einem Bodenzünder (30, 19) und einer Sprengladung (13), wobei der Kopfzünder (30) als Annäherungszünder ausgebildet ist,
der Kopfzünder (30) nur die das Zielkriterium detektierenden Sensoren, für Aufschlag, Zielabstand, Wärmestrahlung enthält und mit dem Bodenzünder (19) verbunden ist,
der Bodenzünder (19) eine Sicherungsvorrichtung (31), eine zeitverzögernde Einheit (32) und einen Detonator (21) zur Zündung einer Sprengladung (13) aufweist,
der Kopfzünder (30) einem Penetrator (7) vorgelagert ist,
**dadurch gekennzeichnet,**
**dass** die Geschosshülle (6) ogivenseitig den Penetrator (7) und daran anschließend in Richtung eines Bodenstücks (4) eine dünne Hülle (46) aufweist, die sich bis zum Bodenstück (4) fortsetzt, und
die dünne Hülle (46) im Anschluss an den Penetrator (7) durch Rippen (8) verstärkt ist, wobei die Rippen (8) am Boden (41) des Penetrators (7) abgestützt sind.

2. Artilleriegeschoss nach Anspruch 1,
**dadurch gekennzeichnet,**
**dass** die Geschosshülle (6) innenseitig durch Splitter (10, 14, 15) verstärkt ist.

3. Artilleriegeschoss nach Anspruch 2,
**dadurch gekennzeichnet,**
**dass** die Splitter (14, 15) aus Konstruktionssplittern (16, 17) bestehen und an der Geschosshülle (6) anliegen, und
die Konstruktionssplitter (16, 17) unterschiedlich groß und schwer sind.

4. Artilleriegeschoss nach Anspruch 1,
**dadurch gekennzeichnet,**
**dass** die Geschosshülle (6) bodenseitig mit einem Bodenstück (4) lösbar verbunden ist.

5. Artilleriegeschoss nach Anspruch 4,
**dadurch gekennzeichnet,**
**dass** das Bodenstück (4) eine kugelförmige, konkave Ausnehmung (22) aufweist, in deren Zentrum der Bodenzünder (19) sitzt.

6. Artilleriegeschoss nach Anspruch 1,
**dadurch gekennzeichnet,**
**dass** die Sprengladung (13) aus einem unempfindlichen kunststoffgebunden Sprengstoff besteht.

## Claims

1. Artillery shell (1), having a penetrator (7), a shell body (6), a nose fuse and a base fuse (30, 19) and an explosive charge (13),
in which the nose fuse (30) takes the form of a proximity fuse,
the nose fuse (30) only contains the sensors detecting the target criteria in respect of impact, target distance, thermal radiation, and is connected to the base fuse (19),
the base fuse (19) comprises a safety device (31), a time-delay unit (32) and a detonator (21) for detonating an explosive charge (13),
the nose fuse (30) is fixed in front of a penetrator (7),
**characterized in that**
the shell body (6) comprises the penetrator (7) at the ogive end and a thin body (46) adjoining said penetrator and extending towards and as far as a base component (4), and
the thin body (46), adjacent to the penetrator (7), is strengthened by ribs (8), the ribs (8) being supported on the base (41) of the penetrator (7).

2. Artillery shell according to Claim 1,
**characterized in that**
the shell body (6) is strengthened on the inside by fragmentation portions (10, 14, 15).

3. Artillery shell according to Claim 2,
**characterized in that**
the fragmentation portions (14, 15) consist of structural fragmentation portions (16, 17) and rest against the shell body (6), and
the structural fragmentation portions (16, 17) are of different sizes and different weights.

4. Artillery shell according to Claim 1,
**characterized in that**
the shell body (6) is detachably connected at the base end to a base component (4).

5. Artillery shell according to Claim 4,
**characterized in that**
the base component (4) has a spherical, concave recess (22), in the centre of which the base fuse (19) is seated.

6. Artillery shell according to Claim 1,
**characterized in that**
the explosive charge (13) consists of an insensitive plastic-bound explosive.

## Revendications

1. Projectile d'artillerie (1) comportant un pénétreur (7), une enveloppe de projectile (6), un détonateur de tête et un détonateur de culot (30, 19) et une charge explosive (13), le détonateur de tête (30) étant réalisé en tant que détonateur d'approche, le détonateur de tête (30) ne contenant que les capteurs détectant le critère de cible pour l'impact, la distance à la cible et le rayonnement thermique, et étant relié au détonateur de culot (19), le détonateur de culot (19) comportant un dispositif de sûreté (31), une unité (32) de temporisation et un détonateur (21) pour l'allumage d'une charge explosive (13), le détonateur de tête (30) étant placé devant un pénétreur (7), **caractérisé en ce que** l'enveloppe de projectile (6) comporte côté ogive le pénétreur (7) et, à la suite de celui-ci dans la direction d'une pièce de culot (4), une mince enveloppe (46) qui se prolonge jusqu'à la pièce de culot (4), et la mince enveloppe (46) est renforcée, à la suite du pénétreur (7), par des nervures (8), les nervures (8) étant en appui sur le fond (41) du pénétreur (7).

2. Projectile d'artillerie selon la revendication 1, **caractérisé en ce que** l'enveloppe de projectile (6) est renforcée côté intérieur par des éclats (10, 14, 15).

3. Projectile d'artillerie selon la revendication 2, **caractérisé en ce que** les éclats (14, 15) sont constitués d'éclats venus de construction (16, 17) et s'appliquent contre l'enveloppe de projectile (6), et les éclats venus de construction (16, 17) sont de taille et de poids différents.

4. Projectile d'artillerie selon la revendication 1, **caractérisé en ce que** l'enveloppe de projectile (6) est reliée côté culot à une pièce de culot (4).

5. Projectile d'artillerie selon la revendication 4, **caractérisé en ce que** la pièce de culot (4) présente un évidement (22) concave de forme sphérique au centre duquel se trouve le détonateur de culot (19).

6. Projectile d'artillerie selon la revendication 1, **caractérisé en ce que** la charge explosive (13) est constituée d'une matière explosive non fragile, liée aux matières plastiques.
